# EUROPÄISCHE PATENTSCHRIFT

(11) **EP 0 825 385 B1**
(45) Veröffentlichungstag und Bekanntmachung des Hinweises auf die Patenterteilung: **10.05.2006**
(21) Anmeldenummer: 97113372.3
(22) Anmeldetag: 02.08.1997
(51) Int. Cl.: F23N 5/02, F23N 5/24

(54) **Regelanordnung für einen Brenner**
Control device for a burner
Dispositif de commande pour un brûleur

(30) Priorität: 19.08.1996 DE 19633317
(43) Veröffentlichungstag der Anmeldung: 25.02.1998
(73) Patentinhaber: G. Kromschröder Aktiengesellschaft, D-49074 Osnabrück (DE)
(72) Erfinder: Fieback, Christop, 49086 Osnabrück (DE); Kleine, Volker, 49143 Bissenorf (DE); Kutschback, Frank, 49492 Westerkappeln (DE); Lindemann, Jörg, 49492 Westerkappeln (DE)
(74) Vertreter: Harlacher, Mechthild

(56) Entgegenhaltungen:
- EP-A- 0 614 047
- US-A- 4 470 541
- US-A- 4 629 113
- DIN3440

## Beschreibung

Die Erfindung betrifft eine Regelanordnung für einen Brenner, der an eine Brennstoffleitung angeschlossen ist und einen Heizkessel beheizt, mit
- einem Temperatursenor zum Erfassen der Kesseltemperatur, wobei der Temperatursenor derart ausgebildet ist, daß er ein der momentanen Kesseltemperatur eindeutig zuzuordnendes Signal liefert.
- einem Regelglied, das an den Temperatursensor angeschlossen ist und ein die Brennerleistung regelndes Ausgangssignal liefert, und
- mindestens einem temperaturabhängigen Schaltglied, das an den Temperatursenor angeschlossen ist.

Aus der EP 614 047 A ist eine derartige Regelanordnung für einen Brenner bekannt. An einen Temperatursensor ist eine Regelglied und ein temperaturabhängiges Schaltglied in Form eines Temperaturwächters angeschlossen. Der Temperaturwächter schaltet den Brenner ab, wenn eine vorgegebene Höchsttemperatur überschritten wird. Sinkt anschließend die Temperatur unter den vorgegebenen Höchstwert, so wird der Brenner wieder automatisch eingeschaltet.

Bei derartigen Regelanordnungen ist der Einsatz eines Sicherheitsbegrenzers (STB) aufgrund von DIN/EN-Normen vorgeschrieben. Die Anforderungen an eine derartige Sicherheitseinrichtung sind ebenfalls in diesen Normen festgelegt. Wenn eine Schalttemperatur überschritten wird, wird die Brennstoffzufuhr unterbrochen und das Sicherheitsschaltglied verriegelt. Ein späteres Sinken der Kesseltemperatur unter den vorgegebenen Höchstwert führt dann nicht mehr automatisch zum Einschalten der Brennstoffzufuhr. Vielmehr muß das Sicherheitsschaltglied manuell entriegelt werden.

Bei bisher bekannten Regelanordnungen ist es üblich, dem Sicherheitstemperaturbegrenzer (STB) einen gesonderten Temperatursensor zuzuordnen. Dies bedingte einen erheblichen apparativen Aufwand, verbunden mit erhöhtem Verdrahtungsaufwand im Kessel, wodurch zusätzliche Kosten entstanden.

Der Erfindung liegt die Aufgabe zugrunde, eine einfachere und kostengünstigere Regelanlage zu schaffen.

Zur Lösung dieser Aufgabe ist die eingangs genannte Regelanordnung erfindungsgemäß dadurch gekennzeichnet, daß das Schaltglied als Sicherheitstemperaturbegrenzer (STB) ausgebildet und an ein Stellglied für ein in der Brennstoffleitung angeordnetes Ventil angeschlossen ist, wobei bei Überschreiten einer Schalttemperatur das Sicherheitsschaltglied derart verriegelt wird, daß es manuell entriegelt werden muß.

Der Temperatursensor bedient also nicht nur die Kesselregelung, sondern auch den vorgeschriebenen Sicherheitstemperaturbegrenzer(STB). Der Verzicht auf einen zusätzlichen Temperatursensor und den zugehörigen Verdrahtungsaufwand führt zu einer beträchtlichen Kostensenkung. Dabei ist es in Weiterbildung der Erfindung möglich, zusätzlich auch noch mit einem Sicherheitstemperaturwächter (STW) zu arbeiten.

Der Sicherheitstemperaturbegrenzer (STB) stellt eine Schaltung dar, die den Anforderungen der DIN/EN-Normen an die Fehlersicherheit genügen muß. Überwacht wird allerdings lediglich das Überschreiten einer Temperaturschwelle.

Das Regelglied muß den diesbezüglichen Normen nicht genügen. Allerdings muß es temperaturabhängige Analogsignale verarbeiten, um die Brennerleistung intermittierend oder modulierend zu regeln. Das Regelglied dient dazu, die Kesseltemperatur auf dem vorgegebenen Wert zu halten. Handelt es sich um eine Zweipunktregelung, so wird die Brennstoffzufuhr ein- und ausgeschaltet. Eine modulierte Regelung kann beispielsweise über ein in der Drehzahl veränderliches Gebläse durchgeführt werden, das in der Luftleitung angeordnet ist, wobei ein Gas/Luft-Verbundregler den Gasdruck dem veränderbaren Luftdruck nachführt.

Für eine Zweipunktregelung der Brennerleistung wird in Weiterbildung der Erfindung vorgeschlagen, daß das Regelglied mit seinem Ausgang an das Stellglied für das in der Brennstoffleitung angeordnete Ventil angeschlossen ist. Dieses Ventil dient also sowohl der Regelung als auch der Sicherheitsabschaltung. Die Anordnung ist dementsprechend unkompliziert.

Alternativ kann zur modulierenden Regelung mittels eines Gas/Luft-Verbundreglers das Regelglied ein in seiner Drehzahl veränderliches Luftgebläse steuern.

Die Erfindung wird im folgenden anhand eines bevorzugten Ausführungsbeispiels im Zusammenhang mit der beiliegenden Zeichnung näher erläutert. Die Figur zeigt in schematischer Darstellung die Schaltung der Regelanordnung.

Die Regelanordnung umfaßt ein Regelglied 1, das an einen Temperatursensor 2 sowie an ein Stellglied 3 in Form eines Elektromagneten angeschlossen ist. Das Stellglied 3 betätigt ein Ventil 4, welches in einer Brennstoffleitung 5 angeordnet ist. Die Brennstoffleitung 5 führt zu einem nicht dargestellten Brenner, der einen ebenfalls nicht dargestellten Heizkessel beheizt. Dessen Kesseltemperatur wird von dem Temperatursensor 2 erfaßt, der im Vorlauf des Kessels angeordnet ist. Das Ausgangssignal des Sensors ist der momentanen Temperatur des Kessels eindeutig zugeordnet.

Im vorliegenden Fall handelt es sich um eine stufenweise Regelung oder Zweipunktregelung. Das Ventil 4 wird also in Abhängigkeit von der Kesseltemperatur geöffnet oder geschlossen.

Die Regelanordnung umfaßt ferner ein Schaltglied 6, welches als Sicherheitstemperaturwächter (STW) und Sicherheitstemperaturbegrenzer (STB) arbeitet. Das Schaltglied 6 ist ebenfalls an den Temperatursensor 2 sowie an das Stellglied 3 des Ventils 4 angeschlossen.

Spricht der STW an, so wird das Ventil 4 geschlossen. Sinkt anschließend die Kesseltemperatur wieder unter den vorgegebenen Höchstwert, so kann das Ventil 4 über das Regelglied 1 erneut öffnen, sofern eine Wärmeanforderung des Verbrauchers vorliegt. Schaltet bei entsprechend höherer Temperatur auch der STB, so ist bei anschließendem Absinken der Kesseltemperatur ein automatisches Starten des Brenners nicht mehr möglich. Das Sicherheitsschaltglied 6 muß vielmehr vorher manuell entriegelt werden.

## Patentansprüche

1. Regelanordnung für einen Brenner, der an eine Brennstoffleitung (5) angeschlossen ist und einen Heizkessel beheizt, mit '
- einem Temperatursensor (2) zum Erfassen der Kesseltemperatur, wobei der Temperatursensor (2) derart ausgebildet ist, daß er ein der momentanen Kesseltemperatur eindeutig zuzuordnendes Signal liefert,
- einem Regelglied (1), das an den Temperatursensor angeschlossen ist und ein die Brennerleistung regelndes Ausgangssignal liefert, und
- mindestens einem temperaturabhängigen Schaltglied (6), das an den Temperatursensor des Regelgliedes angeschlossen ist,
**dadurch gekennzeichnet,**
**daß** das Schaltglied (6) als Sicherheitstemperaturbegrenzer (STB) ausgebildet ist und an ein Stellglied (3) für ein in der Brennstoffleitung (5) angeordnetes Ventil (4) angeschlossen ist, wobei bei Überschreiten einer Schalttemperatur das Schaltglied (6) derart verriegelt wird, daß es manuell entriegelt werden muß.

2. Regelanordnung nach Anspruch 1, **dadurch gekennzeichnet, daß** das Schaltglied (6) zusätzlich als Sicherheitstemperaturwächter (STW) ausgebildet ist.

3. Regelanordnung nach Anspruch 1 oder 2, **dadurch gekennzeichnet, daß** das Regelglied (1) mit seinem Ausgang an das Stellglied (3) für das in der Brennstoffleitung (5) angeordnete Ventil (4) angeschlossen ist.

4. Regelanordnung nach Anspruch 1 oder 2, **dadurch gekennzeichnet, daß** das Regelglied (1) ein in seiner Drehzahl veränderliches Luftgebläse steuert.

## Claims

1. Control device for a burner which is connected to a fuel line (5) and heats a boiler with
- a temperature sensor (2) to detect the boiler temperature, the temperature sensor (2) being designed so that it provides a signal which can be clearly assigned to the current boiler temperature,
- a control element (1) which is connected to the temperature sensor and provides an output signal controlling the burner capacity and
- at least one temperature-dependent switching element (6) which is connected to the temperature sensor of the control element,
**characterised in that**
the switching element (6) is designed as a temperature limiter and is connected to an actuator (3) for a valve (4) arranged in the fuel line (5), the switching element (6) being locked when a switching temperature is exceeded in such a manner that it has to be manually unlocked.

2. Control device according to claim 1, **characterised in that** the switching element (6) is also designed as a temperature controller.

3. Control device according to claim 1 or 2, **characterised in that** the exit of the control element (1) is connected to the actuator (3) for the valve (4) arranged in the fuel line (5).

4. Control device according to claim 1 or 2, **characterised in that** the control element (1) controls a fan which changes its speed.

## Revendications

1. Dispositif de commande pour un brûleur qui est raccordé à un conduit de combustible (5) et qui chauffe une chaudière, avec
- un capteur de température (2) pour saisir la température de la chaudière, le capteur de température (2) étant conçu de la sorte qu'il fournisse un signal pouvant être attribué sans ambiguïté à la température momentanée de la chaudière,
- un organe de réglage (1) raccordé au capteur de température et fournissant un signal de sortie réglant la puissance du brûleur, et
- au moins un dispositif de commutation (6) dépendant de la température, raccordé au capteur de température de l'organe de réglage,
**caractérisé par le fait que**
le dispositif de commutation (6) est conçu sous forme de thermostat de sécurité et raccordé à un robinet de réglage (3) d'une vanne (4) disposée dans le conduit de combustible (5), le dispositif de commutation (6) étant verrouillé en cas de dépassement de la température de commutation de la sorte qu'il doit être déverrouillé manuellement.

2. Dispositif de commande suivant la revendication 1, **caractérisé par le fait que** le dispositif de commutation (6) est de plus conçu sous forme de contrôleur de sécurité de la température.

3. Dispositif de commande suivant l'une des revendications 1 ou 2, **caractérisé par le fait que** l'organe de réglage (1) est raccordé avec sa sortie au robinet de réglage (3) pour la vanne (4) disposée dans le conduit de combustible (5).

4. Dispositif de commande suivant l'une des revendications 1 ou 2, **caractérisé par le fait que** l'organe de réglage (1) commande un ventilateur d'air dont le nombre de tours peut être varié.
